# EUROPÄISCHE PATENTSCHRIFT

(11) **EP 0 775 881 B1**
(45) Veröffentlichungstag und Bekanntmachung des Hinweises auf die Patenterteilung: **17.05.2000**
(21) Anmeldenummer: 96118281.3
(22) Anmeldetag: 14.11.1996
(51) Int. Cl.: F25J 3/04

(54) **Verfahren und Vorrichtung zur Gewinnung von Sauerstoff und Stickstoff unter überatmosphärischem Druck**
Process and apparatus for recovering oxygen and nitrogen at superatmospheric pressure
Procédé et dispositif pour la récupération d'oxygène et d'azote à pression superatmosphérique

(30) Priorität: 25.11.1995 DE 19543953
(43) Veröffentlichungstag der Anmeldung: 28.05.1997
(73) Patentinhaber: Linde Aktiengesellschaft, 65189 Wiesbaden (DE)
(72) Erfinder: Rottmann, Dietrich, Dipl.-Ing., 81737 München (DE)
(74) Vertreter: Imhof, Dietmar

(56) Entgegenhaltungen:
- EP-A- 0 527 501
- DE-A- 2 402 246
- US-A- 5 456 083

## Beschreibung

Die Erfindung betrifft ein Verfahren zur Gewinnung von Sauerstoff und Stickstoff unter überatmosphärischem Druck durch Tieftemperaturzerlegung von Luft in einem Rektifiziersäulensystem, das eine Drucksäule und eine Niederdrucksäule aufweist, mit den im Patentanspruch 1 aufgeführten Schritten (a) bis (g).

Ein Verfahren mit diesen Schritten ist aus der US-A-4224045 bekannt. Druck- und Niederdrucksäule sind durch einen im Sumpf der Niederdrucksäule angeordneten Kondensator-Verdampfer thermisch gekoppelt. Das Druckstickstoffprodukt wird am Kopf der Drucksäule abgezogen. Will man auch das Sauerstoffprodukt, das in der Niederdrucksäule anfällt, unter Druck gewinnen, kann man entweder die gesamte Doppelsäule oder wenigstens die Niederdrucksäule unter einem entsprechend erhöhten Druck betreiben oder das Sauerstoffprodukt flüssig auf Druck bringen und anschließend gegen Einsatzluft verdampfen (Innenverdichtung). Kälte könnte entweder durch die Entspannung von stickstoffreichem Restgas aus der Niederdrucksäule (nur im ersten Fall möglich) oder durch die Entspannung eines Teils der Einsatzluft in die Niederdrucksäule (wie in US-A-4224045 gezeigt) erzeugt werden. Sowohl die Direkteinspeisung von Luft als auch der Betrieb der Niederdrucksäule unter erhöhtem Druck verschlechtern jedoch die Rektifikation in der Niederdrucksäule und verringern damit Ausbeute und/oder Reinheit des Sauerstoffprodukts.

Der Erfindung liegt daher die Aufgabe zugrunde, ein Verfahren und eine entsprechende Vorrichtung der eingangs genannten Art anzugeben, mit denen gleichzeitig Sauerstoff und Stickstoff unter überatmosphärischem Druck gewonnen werden können und die besonders wirtschaftlich arbeiten, insbesondere durch eine hohe Ausbeute an Sauerstoff.

Diese Aufgabe wird dadurch gelöst, daß der Druck der Flüssigkeit aus dem unteren Bereich der Niederdrucksäule stromaufwärts des indirekten Wärmeaustauschs mit kondensierendem Dampf aus dem oberen Bereich der Drucksäule erhöht wird und derjenige Teil des bei dem indirekten Wärmeaustausch gewonnenen Dampfs, der in die Niederdrucksäule zurückgeführt wird, vor der Einleitung in die Niederdrucksäule entspannt wird.

Gemäß der Erfindung werden damit die Drücke von Drucksäule und Niederdrucksäule entkoppelt, das heißt die Drucksäule kann unter besonders hohem Druck betrieben werden (beispielsweise 8 bar, 10 bar oder höher), wogegen der Druck in der Niederdrucksäule nur bei knapp über Atmosphärendruck, beispielsweise bei 1,2 bis 2,0 bar, vorzugsweise 1,5 bis 1,6 bar liegt. Somit kann sich der Drucksäulendruck nach dem gewünschten Stickstoff-Produktdruck richten - so daß der Stickstoff-Produktverdichter entweder kleiner ausgeführt oder werden oder ganz entfallen kann -, und die Niederdrucksäule kann dennoch mit optimaler Trennwirkung gefahren werden. Der Druck der Flüssigkeit aus dem unteren Bereich der Niederdrucksäule kann durch jede der bekannten Methoden angehoben werden, beispielsweise durch eine Pumpe und/oder durch ein hydrostatisches Potential. Der Enddruck muß ausreichen, damit die Flüssigkeit bei dem indirekten Wärmeaustausch mit dem bei Drucksäulendruck kondensierenden Dampf aus der Drucksäule verdampft.

Der indirekte Wärmeaustausch dient einerseits zur Kopfkühlung der Drucksäule - es wird flüssiger Rücklauf für die Drucksäule und gegebenenfalls für die Niederdrucksäule erzeugt - andererseits - über den Umweg eines Sauerstoffkreislaufs mit Druckerhöhung in der Flüssigkeit und gasförmiger Entspannung - zur Erzeugung von aufsteigendem Dampf für die Niederdrucksäule.

Der bei dem indirekten Wärmeaustausch gewonnene Dampf wird vorzugsweise gegen Einsatzluft angewärmt. In der Regel wird nur ein Teil des angewärmten Gases in die Niederdrucksäule entspannt. Der Rest kann dann weiter auf Umgebungstemperatur erwärmt und als gasförmiges Sauerstoff-Druckprodukt abgeführt werden.

Es ist günstig, wenn bei der Erfindung in der Niederdrucksäule wenigstens teilweise, vorzugsweise ausschließlich geordnete Packungen als Stoffaustauschelemente eingesetzt werden. Durch deren besonders geringen Druckverlust kann der Druck im unteren Bereich der Niederdrucksäule weiter erniedrigt werden.

Die beiden Flüssigkeiten, die von der Drucksäule in die Niederdrucksäule geleitet werden, bestehen in der Regel aus Sumpfflüssigkeit der Drucksäule (erste Flüssigfraktion) beziehungsweise aus Flüssigkeit vom Kopf der Drucksäule oder von einer Zwischenstelle, die 10 bis 30, vorzugsweise 20 theoretische Böden unterhalb des Kopfes der Drucksäule liegt (zweite Flüssigfraktion).

Die Entspannung des bei dem indirekten Wärmeaustausch durch Verdampfung der Flüssigkeit aus dem unteren Bereich der Niederdrucksäule gewonnenen Dampfs wird vorzugsweise arbeitsleistend durchgeführt, beispielsweise in einer Entspannungsturbine. Damit kann besonders viel Verfahrenskälte gewonnen werden. Es ist günstig, wenn als Entspannungsturbine eine magnet- oder gasgelagerte Turbine eingesetzt wird.

Mindestens ein Teil der bei der Entspannung des bei dem indirekten Wärmeaustausch gewonnenen Dampfs erzeugten Energie kann zur Verdichtung eines Prozeßstroms verwendet werden, beispielsweise zur Kompression einer stickstoffhaltigen Fraktion aus der Niederdrucksäule auf den zur Regenerierung einer Molekularsiebanlage notwendigen Druck. Die Vorrichtungen zur Entspannung beziehungsweise Verdichtung sind vorzugsweise mechanisch gekoppelt, beispielsweise durch eine gemeinsame Welle.

Der bei dem indirekten Wärmeaustausch gewonnene Dampf kann stromaufwärts der Entspannung in die Niederdrucksäule erwärmt werden. Diese Erwärmung findet vorzugsweise in einem Hauptwärmetauscher statt, der auch zur Abkühlung der Einsatzluft dient. Der zu entspannende Teil des Dampfes wird dabei im allgemeinen bei einer Temperatur aus dem Hauptwärmetauscher herausgeführt, die zwischen den Temperaturen am kalten und warmen Ende des Hauptwärmetauschers liegt.

Ein Teil des bei dem indirekten Wärmeaustausch gewonnenen Dampfs - beispielsweise derjenige, der nicht der Entspannung zugeführt wird - wird vorzugsweise als Sauerstoffdruckprodukt gewonnen. Damit dient eine einzige Vorrichtung, in der Regel eine Sauerstoffpumpe - zur Erzeugung des erhöhten Drucks sowohl für die Produktmenge als auch für die zwecks Kälteerzeugung im Kreislauf geführte Menge.

Wegen der günstigen Verhältnisse durch den niedrigen Druck in der Niederdrucksäule ist das erfindungsgemäße Verfahren auch zur Gewinnung von Argon geeignet. Zu diesem Zweck kann eine argonhaltige Fraktion aus der Niederdrucksäule in eine Rohargonsäule eingeleitet werden. Einzelheiten einer derartigen Argongewinnung sind beispielsweise in der EP-B-377117, der EP-A-628777 oder der EP-A-669509 beschrieben.

Die Erfindung betrifft außerdem eine Vorrichtung zur Gewinnung von Sauerstoff und Stickstoff unter überatmosphärischem Druck durch Tieftemperaturzerlegung von Luft gemäß den Patentansprüchen 7 bis 11.

Die Erfindung sowie weitere Einzelheiten der Erfindung werden im folgenden anhand von in den Zeichnungen dargestellten Ausführungsbeispielen näher erläutert. Hierbei zeigen:
- Figur 1: ein erstes, besonders bevorzugtes Ausführungsbeispiel des Verfahrens und der Vorrichtung gemäß der Erfindung,
- Figur 2: ein weiteres Ausführungsbeispiel mit Rückverdichtung des stickstoffreichen Restgases aus der Niederdrucksäule und
- Figur 3: ein drittes Ausführungsbeispiel mit Argongewinnung.

Verdichtete und von Wasser und Kohlendioxid gereinigte Einsatzluft 1 wird in einem Hauptwärmetauscher 2 auf etwa Taupunkt abgekühlt und über Leitung 3 unter einem Druck von 10 bar in eine Drucksäule 4 eingespeist. Am Kopf der Drucksäule wird dampfförmiger Stickstoff, der noch etwa 1 ppm Verunreinigungen enthält, über Leitung 10 entnommen und zu einem Teil 11 in einem als Kopfkondensator ausgebildeten Kondensator-Verdampfer 12 kondensiert; der Rest wird über Leitung 14 zum Hauptwärmetauscher 2 geführt, dort auf etwa Umgebungstemperatur erwärmt und bei 15 als gasförmiges Druckprodukt abgeführt. Das im Kondensator-Verdampfer 12 gewonnene Kondensat 13 dient zum einen als Rücklauf für die Drucksäule 4; zum anderen kann es teilweise als Flüssigprodukt 16 abgeführt werden.

Sauerstoffangereicherte Sumpfflüssigkeit 5 wird als erste Flüssigfraktion aus der Drucksäule in eine Niederdrucksäule 7 eingedrosselt (6). Eine zweite Flüssigfraktion 8 wird 20 theoretische Böden unterhalb des Kopfes der Drucksäule abgezogen und oberhalb der ersten Flüssigfraktion, vorzugsweise am Kopf, in die Niederdrucksäule entspannt 9. (Alternativ oder zusätzlich könnte auch die über Leitung 16 abgezogene Flüssigkeit auf die Niederdrucksäule 7 aufgegeben werden.)

Die Sumpfflüssigkeit der Niederdrucksäule 7 (dritte Flüssigfraktion 17) wird durch eine Pumpe 18 auf einen Druck von ca. 5 bar gebracht, in einem Gegenströmer unterkühlt und in den Verdampfungsraum des Kondensator-Verdampfers 12 eingeführt. Ein Teil der gepumpten Flüssigkeit kann bei Bedarf als Produkt 21 abgezogen werden. Der im Kondensator-Verdampfer 12 gewonnene Dampf 22 wird in den Hauptwärmetauscher 2 eingeführt und zu einem Teil an dessen warmem Ende 23 als gasförmiges Druckprodukt gewonnen. Der Rest wird an einer Zwischenstelle aus dem Hauptwärmetauscher 2 herausgeführt (24), in einer Turbine 25 arbeitsleistend auf etwa Niederdrucksäulendruck entspannt und durch den Gegenströmer 19 in die Niederdrucksäule 7 zurückgespeist.

Stickstoffhaltiges Restgas 28 wird vom Kopf der Niederdrucksäule 7 abgezogen, zunächst gegen die beiden Flüssigfraktionen aus der Drucksäule angewärmt (29) und schließlich weiter zum Hauptwärmetauscher 2 geführt. Das angewärmte Restgas 30 kann beispielsweise verworfen oder als Regeneriergas für eine Molekularsiebanlage zur Luftreinigung verwendet werden.

Im letzteren Fall ist es günstig, wenn derjenige Teil 31 des Restgases 30, der für die Regenerierung benötigt wird, in einem Verdichter 32 auf den Regenerierdruck gebracht wird, wie es in Figur 2 gezeigt ist. (Figur 2 stimmt bis auf dieses Detail mit Figur 1 überein.) Dieser kann - beispielsweise über eine gemeinsame Welle 33 - von der Turbine 25 angetrieben werden. Mit Hilfe dieser Maßnahme ist es möglich, den Druck in der Niederdrucksäule weiter abzusenken, beispielsweise auf ca. 1,1 bar. Dies ermöglicht wiederum eine Verringerung des Turbinenaustrittsdrucks und damit eine Erhöhung des Kälteleistungspotentials.

Die beiden Ausführungsbeispiele können zusätzlich mit einer Rohargonsäule 34 ausgestattet werden; für den Fall der Figur 1 ist dies in Figur 3 im Detail ausgeführt. Eine argonhaltige Dampffraktion 35 wird von einer Stelle relativ hohen Argongehalts in der Niederdrucksäule 7 zur Rohargonsäule 34 geführt und dort in eine - beispielsweise über Leitung 36 flüssig abgeführte - Rohargonfraktion und in eine Restfraktion 37 zerlegt. Die Kopfkühlung 39 der Rohargonsäule 34 wird durch Verdampfung eines Teils 38 der Sumpfflüssigkeit 5 aus der Drucksäule bewirkt. Der dabei entstandene Dampf 40 wird in die Niederdrucksäule 7 eingespeist.

In den Ausführungsbeispielen werden die Stoffaustauschelemente in der Drucksäule durch Destillierböden gebildet, diejenigen in der Niederdrucksäule und gegebenenfalls in der Rohargonsäule durch geordnete Packung. Grundsätzlich können jedoch bei der Erfindung in allen Säulen konventionelle Destillierböden, Füllkörper (ungeordnete Packung) und/oder geordnete Packung eingesetzt werden. Auch Kombinationen verschiedenartiger Elemente in einer Säule sind möglich. Wegen des geringen Druckverlusts werden geordnete Packungen insbesondere in der Niederdrucksäule bevorzugt.

## Patentansprüche

1. Verfahren zur Gewinnung von Sauerstoff und Stickstoff unter überatmosphärischem Druck durch Tieftemperaturzerlegung von Luft in einem Rektifiziersäulensystem, das eine Drucksäule (4) und eine Niederdrucksäule (7) aufweist, mit folgenden Schritten:
(a) Einführung von verdichteter und gereinigter Einsatzluft (1, 3) in die Drucksäule (4),
(b) Einführung (6) mindestens eines Teils einer ersten Flüssigfraktion (5) aus dem unteren Bereich der Drucksäule (4) in die Niederdrucksäule (7),
(c) Einführung (9) einer zweiten Flüssigfraktion (8) aus dem oberen oder mittleren Bereich der Drucksäule (4) in die Niederdrucksäule (7),
(d) Verdampfung einer dritten Flüssigfraktion (17) aus dem unteren Bereich der Niederdrucksäule (7) in indirektem Wärmeaustausch (12) mit kondensierendem Dampf (11) aus dem oberen Bereich der Drucksäule (4),
(e) Einleitung mindestens eines Teils des bei dem indirekten Wärmeaustausch gewonnenen Dampfs (22, 24, 26, 27) in die Niederdrucksäule (7),
(f) Einleitung mindestens eines Teils des bei dem indirekten Wärmeaustausch gewonnenen Kondensats (13) in die Drucksäule (4),
(g) Entnahme einer Druckstickstofffraktion (10, 14, 15) als Produkt aus dem oberen Bereich der Drucksäule (4),
**dadurch gekennzeichnet**, daß
(h) der Druck der dritten Flüssigfraktion (17) aus dem unteren Bereich der Niederdrucksäule (7) stromaufwärts des indirekten Wärmeaustauschs (12) mit kondensierendem Dampf (11) aus dem oberen Bereich der Drucksäule (4) erhöht wird und
(i) derjenige Teil (24) des bei dem indirekten Wärmeaustausch gewonnenen Dampfs, der in die Niederdrucksäule (7) zurückgeführt wird, vor der Einleitung (27) in die Niederdrucksäule (7) entspannt (25) wird.

2. Verfahren nach Anspruch 1, **dadurch gekennzeichnet**, daß die Entspannung (25) des bei dem indirekten Wärmeaustausch gewonnenen Dampfs gemäß Schritt (i) arbeitsleistend durchgeführt wird.

3. Verfahren nach Anspruch 2, **dadurch gekennzeichnet**, daß mindestens ein Teil der bei der Entspannung (25) des bei dem indirekten Wärmeaustausch gewonnenen Dampfs erzeugten Energie zur Verdichtung (32) eines Prozeßstroms (31) verwendet wird.

4. Verfahren nach einem der Ansprüche 1 bis 3, **dadurch gekennzeichnet**, daß der bei dem indirekten Wärmeaustausch gewonnene Dampf (22) stromaufwärts der Entspannung (25) gemäß Schritt (i) erwärmt (2) wird.

5. Verfahren nach einem der Ansprüche 1 bis 4, **dadurch gekennzeichnet**, daß ein Teil (23) des bei dem indirekten Wärmeaustausch (12) gewonnenen Dampfs (22) als Sauerstoffdruckprodukt gewonnen wird.

6. Verfahren nach einem der Ansprüche 1 bis 5, dadurch gekennzeichnet, daß eine argonhaltige Fraktion (35) aus der Niederdrucksäule (7) in eine Rohargonsäule (34) eingeleitet wird.

7. Vorrichtung zur Gewinnung von Sauerstoff und Stickstoff unter überatmosphärischem Druck durch Tieftemperaturzerlegung von Luft in einem Rektifiziersäulensystem, das eine Drucksäule (4) und eine Niederdrucksäule (7) aufweist, mit
(a) einer Einsatzluftleitung (1, 3) zur Einführung von verdichteter und gereinigter Einsatzluft in die Drucksäule (4),
(b) einer ersten Flüssigfraktionsleitung (5), die den unteren Bereich der Drucksäule (4) mit der Niederdrucksäule (7) verbindet,
(c) einer zweiten Flüssigfraktionsleitung (8) die den oberen oder mittleren Bereich der Drucksäule (4) mit der Niederdrucksäule (7) verbindet,
(d) einem Kondensator-Verdampfer (12) dessen Verdampfungsraum über eine dritte Flüssigfraktionsleitung (17) mit dem unteren Bereich der Niederdrucksäule (7) und dessen Kondensationsraum (über 10, 11) mit dem oberen Bereich der Drucksäule (4) verbunden ist,
(e) einer Dampfleitung (22, 24, 26, 27) zwischen dem Verdampfungsraum des Kondensator-Verdampfers (12) und der Niederdrucksäule (7),
(f) einer vierten Flüssigfraktionsleitung (13) zwischen dem Kondensationsraum des Kondensator-Verdampfers (12) und der Drucksäule (4) und mit
(g) einer Druckstickstoffproduktleitung (10, 14, 15), die mit dem oberen Bereich der Drucksäule (4) verbunden ist,
**gekennzeichnet durch**
(h) Mittel (18) zur Erhöhung des Drucks in der dritten Flüssigfraktionsleitung (17) und
(i) Mittel (25) zur Verringerung des Drucks in der Dampfleitung (22, 24, 26, 27) zwischen Kondensator-Verdampfer (12) und Niederdrucksäule (7).

8. Vorrichtung nach Anspruch 7, **dadurch gekennzeichnet**, daß die Mittel zur Verringerung des Drucks eine Entspannungsmaschine (25) aufweisen.

9. Vorrichtung nach Anspruch 7 oder 8, **gekennzeichnet durch** eine Sauerstoffproduktleitung (23), die mit der Dampfleitung (22) verbunden ist.

10. Vorrichtung nach einem der Ansprüche 7 bis 9, **gekennzeichnet durch** Mittel (33) zur Übertragung von mechanischer Energie von der Entspannungsmaschine (25) auf einen Verdichter (32) zur Verdichtung eines Prozeßstroms (31).

11. Vorrichtung nach einem der Ansprüche 7 bis 10, **gekennzeichnet durch** eine Rohargonsäule (34), die mit der Niederdrucksäule verbunden (35, 37) ist.

## Claims

1. Process for producing oxygen and nitrogen at superatmospheric pressure by low-temperature fractionation of air in a rectification column system which has a pressure column (4) and a low-pressure column (7) and has the following steps:
(a) introduction of compressed and purified feed air (1,3) into the pressure column (4),
(b) introduction (6) of at least a part of a first liquid fraction (5) from the lower region of the pressure column (4) into the low-pressure column (7),
(c) introduction (9) of a second liquid fraction (8) from the upper or central region of the pressure column (4) into the low-pressure column (7),
(d) vaporization of a third liquid fraction (17) from the lower region of the low-pressure column (7) in indirect heat exchange (12) with condensing vapour (11) from the upper region of the pressure column (4),
(e) introduction of at least a part of the vapour (22, 24, 26, 27) produced in the indirect heat exchange into the low-pressure column (7),
(f) introduction of at least a part of the condensate (13) produced in the indirect heat exchange into the pressure column (4),
(g) take-off of a pressurized nitrogen fraction (10, 14, 15) as product from the upper region of the pressure column (4),
characterized in that
(h) the pressure of the third liquid fraction (17) from the lower region of the low-pressure column (7) is increased upstream of the indirect heat exchange (12) with condensing vapour (11) from the upper region of the pressure column (4) and
(i) that part (24) of the vapour produced in the indirect heat exchange which is recycled into the low-pressure column (7) is expanded (25) upstream of the introduction (27) into the low-pressure column (7).

2. Process according to Claim 1, characterized in that the vapour produced in the indirect heat exchange is work-expanded (25) in accordance with step (i).

3. Process according to Claim 2, characterized in that at least a part of the energy generated in the expansion (25) of the vapour produced in the indirect heat exchange is used for the compression (32) of a process stream (31).

4. Process according to one of Claims 1 to 3, characterized in that the vapour (22) produced in the indirect heat exchange is heated (2) upstream of the expansion (25) in accordance with step (i).

5. Process according to one of Claims 1 to 4, characterized in that a part (23) of the vapour (22) produced in the indirect heat exchange (12) is produced as pressurized oxygen product.

6. Process according to one of Claims 1 to 5, characterized in that an argon-containing fraction (35) from the low-pressure column (7) is introduced into a crude-argon column (34).

7. Apparatus for producing oxygen and nitrogen at superatmospheric pressure by low-temperature fractionation of air in a rectification column system which has a pressure column (4) and a low-pressure column (7) and has
(a) a feed airline (1, 3) for the introduction of compressed and purified feed air into the pressure column (4),
(b) a first liquid fraction line (5) which connects the lower region of the pressure column (4) to the low-pressure column (7),
(c) a second liquid fraction line (8) which connects the upper or central region of the pressure column (4) to the low-pressure column (7),
(d) a condenser/evaporator (12) whose vaporization space is connected via a third liquid fraction line (17) to the lower region of the low-pressure column (7) and the condensation space of which is connected (via 10, 11) to the upper region of the pressure column (4),
(e) a vapour line (22, 24, 26, 27) between the vaporization space of the condenser/evaporator (12) and the low-pressure column (7),
(f) a fourth liquid fraction line (13) between the condensation space of the condenser/evaporator (12) and the pressure column (4) and having
(g) a pressurized nitrogen product line (10, 14, 15) which is connected to the upper region of the pressure column (4),
characterized by
(h) means (18) for increasing the pressure in the third liquid fraction line (17) and
(i) means (25) for decreasing the pressure in the vapour line (22, 24, 26, 27) between condenser/evaporator (12) and low-pressure column (7).

8. Apparatus according to Claim 7, characterized in that the means for reducing the pressure have an expansion machine (25).

9. Apparatus according to Claim 7 or 8, characterized by an oxygen product line (23), which is connected to the vapour line (22).

10. Apparatus according to one of Claims 7 to 9, characterized by means (33) for transmitting mechanical energy from the expansion machine (25) to a compressor (32) for compressing a process stream (31).

11. Apparatus according to one of Claims 7 to 10, characterized by a crude-argon column (34) which is connected (35, 37) to the low-pressure column.

## Revendications

1. Procédé pour la récupération d'oxygène et d'azote à pression superatmosphérique par la décomposition de l'air à très basse température dans un système de colonnes de rectification, qui comporte une colonne sous pression (4) et une colonne à basse pression (7), comprenant les étapes suivantes:
(a) introduction d'air d'admission comprimé et épuré (1, 3) dans la colonne sous pression (4),
(b) introduction (6) d'au moins une partie d'une première fraction liquide (5) provenant de la région inférieure de la colonne sous pression (4) dans la colonne à basse pression (7),
(c) introduction (9) d'une deuxième fraction liquide (8) provenant de la région supérieure ou moyenne de la colonne sous pression (4) dans la colonne à basse pression (7),
(d) évaporation d'une troisième fraction liquide (17) provenant de la région inférieure de la colonne à basse pression (7) par un échange de chaleur indirect (12) avec de la vapeur qui se condense (11) provenant de la région supérieure de la colonne sous pression (4),
(e) introduction d'au moins une partie de la vapeur obtenue lors de l'échange de chaleur indirect (22, 24, 26, 27) dans la colonne à basse pression (7),
(f) introduction d'au moins une partie du condensat obtenu lors de l'échange de chaleur indirect (13) dans la colonne sous pression (4),
(g) prélèvement d'une fraction d'azote sous pression (10, 14, 15) sous forme de produit à-partir de la région supérieure de la colonne sous pression (4),
caractérisé en ce que
(h) la pression de la troisième fraction liquide (17) provenant de la région inférieure de la colonne à basse pression (7) est augmentée en amont de l'échange de chaleur indirect (12) avec de la vapeur qui se condense (11) provenant de la région supérieure de la colonne sous pression (4), et
(i) la partie (24) de la vapeur obtenue lors de l'échange de chaleur indirect, qui est renvoyée dans la colonne à basse pression (7), est détendue (25) avant l'introduction (27) dans la colonne à basse pression (7).

2. Procédé suivant la revendication 1, caractérisé en ce que la détente (25) de la vapeur obtenue lors de l'échange de chaleur indirect suivant l'étape (i) est effectuée avec production d'un travail.

3. Procédé suivant la revendication 2, caractérisé en ce qu'au moins une partie de l'énergie produite lors de la détente (25) de la vapeur obtenue lors de l'échange de chaleur indirect est utilisée pour la compression (32) d'un courant de fluide traité (31).

4. Procédé suivant l'une quelconque des revendications 1 à 3, caractérisé en ce que la vapeur (22) obtenue lors de l'échange de chaleur indirect est réchauffée (2) en amont de la détente (25) suivant l'étape (i).

5. Procédé suivant l'une quelconque des revendications 1 à 4, caractérisé en ce qu'une partie (23) de la vapeur (22) obtenue lors de l'échange de chaleur indirect (12) est récupérée sous forme de produit sous pression contenant de l'oxygène.

6. Procédé suivant l'une quelconque des revendications 1 à 5, caractérisé en ce qu'une fraction contenant de l'argon (35) provenant de la colonne à basse pression (7) est introduite dans une colonne à argon brut (34).

7. Dispositif pour la récupération d'oxygène et d'azote à pression superatmosphérique par la décomposition de l'air à très basse température dans un système de colonnes de rectification, qui comporte une colonne sous pression (4) et une colonne à basse pression (7), comprenant
(a) une conduite d'air d'admission (1, 3) pour l'introduction d'air d'admission comprimé et épuré dans la colonne sous pression (4),
(b) une conduite pour une première fraction liquide (5), qui relie la région inférieure de la colonne sous pression (4) à la colonne à basse pression (7),
(c) une conduite pour une deuxième fraction liquide (8), qui relie la région supérieure ou moyenne de la colonne sous pression (4) à la colonne à basse pression (7),
(d) un évaporateur-condenseur (12), dont la chambre d'évaporation est reliée à la région inférieure de la colonne à basse pression (7) par une conduite pour une troisième fraction liquide (17) et dont la chambre de condensation est reliée à la région supérieure de la colonne sous pression (4) par (10, 11),
(e) une conduite de vapeur (22, 24, 26, 27) disposée entre la chambre d'évaporation de l'évaporateur-condenseur (12) et la colonne à basse pression (7),
(f) une conduite pour une quatrième fraction liquide (13) disposée entre la chambre de condensation de l'évaporateur-condenseur (12) et la colonne sous pression (4), et
(g) une conduite pour un produit d'azote sous pression (10, 14, 15), qui est reliée à la région supérieure de la colonne sous pression (4),
caractérisé par
(h) des moyens (18) pour augmenter la pression dans la conduite pour la troisième fraction liquide (17), et
(i) des moyens (25) pour abaisser la pression dans la conduite de vapeur (22, 24, 26, 27) disposée entre l'évaporateur-condenseur (12) et la colonne à basse pression (7).

8. Dispositif suivant la revendication 7, caractérisé en ce que les moyens pour abaisser la pression présentent une machine de détente (25).

9. Dispositif suivant la revendication 7 ou 8, caractérisé par une conduite de produit contenant de l'oxygène (23), qui est reliée à la conduite de vapeur (22).

10. Dispositif suivant l'une quelconque des revendications 7 à 9, caractérisé par des moyens (33) pour le transfert d'énergie mécanique de la machine de détente (25) à un compresseur (32) pour la compression d'un courant de fluide traité (31).

11. Dispositif suivant l'une quelconque des revendications 7 à 10, caractérisé par une colonne à argon brut (34), qui est reliée (35, 37) à la colonne à basse pression.
